# EUROPÄISCHE PATENTSCHRIFT

(11) **EP 3 108 546 B1**
(45) Veröffentlichungstag und Bekanntmachung des Hinweises auf die Patenterteilung: **28.08.2019**
(21) Anmeldenummer: 15715966.6
(22) Anmeldetag: 19.02.2015
(51) Int. Cl.: H01R 13/514, H01R 13/518, H01R 13/631, H01R 13/502

(54) **SYSTEM AUS EINEM KONTAKTTRÄGER UND EINEM KORRESPONDIERENDEN KONTAKTTRÄGER**
SYSTEM COMPRISING A CONTACT CARRIER AND A CORRESPONDING CONTACT CARRIER
SYSTÈME COMPORTANT UN PORTE-CONTACT ET UN PORTE-CONTACT CORRESPONDANT

(30) Priorität: 20.02.2014 DE 102014102171
(43) Veröffentlichungstag der Anmeldung: 28.12.2016
(73) Patentinhaber: Harting Electric GmbH & Co. KG, 32339 Espelkamp (DE)
(72) Erfinder: SCHNIEDER, Stefan, 49163 Bohmte (DE); MEIER, Heiko, 32425 Minden (DE)
(86) Internationale Anmeldenummer: PCT/DE2015/100067
(87) Internationale Veröffentlichungsnummer: WO 2015/124146

(56) Entgegenhaltungen:
- DE-C1- 19 707 120
- DE-U1-202013 103 611
- US-A1- 2011 269 327

## Beschreibung

Die Erfindung geht aus von einem System aus einem Kontaktträger und einem korrespondierenden Kontaktträger.

Derartige Systeme aus einem Kontaktträger und einem korrespondierenden Kontaktträger werden in der Anschluss- und Verbindungstechnik benötigt, um Kontakte in, vorzugsweise Steckverbindern aufzunehmen. Dabei dient der Kontaktträger zur Aufnahme von Kontaktelementen, wie elektrischen, pneumatischen oder optischen Kontakten.

Der Kontaktträger verfügt über Kavitäten, in welchen die Kontaktelemente aufgenommen und befestigt werden. Die Kavitäten sind dabei meist als Bohrungen ausgelegt, die den Kontaktträger vollständig durchdringen. So kann an einer Seite des Kontaktträgers, der Anschlussseite ein Leiter mit dem in der Kavität aufgenommenen Kontaktelement leitend verbunden werden.

Auf der, der Anschlussseite gegenüberliegenden, als Steckseite ausgebildeten Seite ist das in der Kavität aufgenommene Kontaktelement zur Kontaktierung mit einem zweiten Kontaktträger vorgesehen. Der zweite Kontaktträger ist dabei vorzugsweise ebenfalls in einem Steckverbinder aufgenommen, welcher mit dem Steckverbinder des ersten Kontaktträgers verbindbar ist.

Je nach Ausführung des Steckverbinders und des Kontaktträgers ist es denkbar auch verschiedenartige Kontaktelemente in einem Kontaktträger anzuordnen. So kann die Kontaktierung und Übertragung von beispielsweise Leistungs- und Signalleitungen gleichzeitig realisiert werden.

In einer besonderen Ausführung der Kontaktträger werden diese als Module ausgebildet. Mehrere dieser Module können zusammengefasst in einen Steckverbinder eingesetzt werden. Diese Ausführung ermöglicht es, nicht für jede spezielle Anwendung einen speziellen Kontaktträger für einen Steckverbinder herzustellen, sondern verschiedene Module mit verschiedenen Kontaktelementen miteinander zu kombinieren.

In einer weiteren Ausführung der modularen Steckverbinder werden einzelne Kontaktträger (Module) in einem Rahmen eingesetzt und von diesem zusammen gehalten. Der sogenannte Modularrahmen wird mit eingesetzten Modulen in einem Steckverbindergehäuse aufgenommen und bildet so den modularen Steckverbinder.

### Stand der Technik

Aus der DE 197 07 120 C1 ist ein Halterahmen zur Halterung von Steckverbindermodulen und zum Einbau in Steckverbindergehäuse bzw. zum Anschrauben an Wandflächen bekannt. Dabei sind an den Steckverbindermodulen Halterungsmittel vorgesehen, welche mit in gegenüberliegenden Wandteilen des Halterahmens vorgesehenen Ausnehmungen zusammenwirken. Die im Halterahmen aufgenommen Steckverbindermodule sind zur Kontaktierung mit entsprechenden Steckverbindermodulen in einem Gegensteckverbinder vorgesehen. Dabei bestehen die Kontaktträger (Steckverbindermodule) im Wesentlichen aus einer quadratischen Form. Diese ermöglicht eine enge Aneinanderreihung mehrerer Module. Derartige Kontaktträger sind auch aus dem nicht-modularen Bereich von Steckverbindern bekannt. Hier wird jeweils ein dementsprechend größerer Kontaktträger in ein Steckverbindergehäuse eingesetzt und dient als Isolierkörper zur Aufnahme und Kontaktierung von Kontaktelementen.

Die Druckschrift US 2011/0269327 A1 beschreibt ein modulares Steckverbindersystem zum Verbinden von Leiterkarten oder elektrischen Komponenten. Dabei wird erwähnt, dass eine Zuleitungseinheit teilweise in eine Adaptereinheit einsteckbar ist. Außerdem wird offenbart, die Kanten der Adaptereinheit innenseitig anzuschrägen, um den Einsteckvorgang zu erleichtern, wenn die beiden Einheiten "blind" gesteckt werden.

Die Durchschrift DE 20 2013 103 611 U1 beschreibt einen Halterahmen für einen Steckverbinder, wobei der Halterahmen aus zwei miteinander verschraubbaren Blechteilen gebildet ist. Dadurch besitzt er mechanisch besonders gute Kriecheigenschaften, und ist dadurch besonders gut mit pneumatischen Module verwendbar. In diesem Zusammenhang wird auch erwähnt, dass die pneumatischen Module des Steckers mit denen des Gegensteckers zur Übertragung, z.B. eines Luftdrucks, gegeneinandergepresst werden. Weiterhin ist ein im Wesentlichen quaderförmiges pneumatisches Modul gezeigt, das an den Kanten seiner Steckfläche angeschrägt ist. Zu seiner Stabilisierung im Halterahmen besitzt es Rastarme mit Rasthaken. Diese Rastarme sind an den rechtwinklig zur Steckfläche verlaufenden Kanten des Moduls jeweils in einer Ausnehmung angeordnet, wobei die Ausnehmung aus fertigungstechnischen Gründen bis in die Steckfläche geführt ist.

Nachteilig wirkt sich bei diesen aus dem Stand der Technik bekannten, modularen und nicht-modularen Isolierkörpern für Steckverbinder aus, das beim Kontaktieren des Steckverbinders mit einem Gegensteckverbinder ein Mindestmaß an Genauigkeit erforderlich ist. Eine fehlerfreie Kontaktierung ist nur möglich, wenn die Ausrichtung von Steckverbinder und Gegensteckerbinder nicht zu groß aufweicht.

Dies ist jedoch gerade dann nicht immer gewährleistet, wenn die Kontaktierung von Steckverbindern nicht manuell, d.h. per Hand durch einen Anwender, sondern automatisch vorgenommen wird. Sehr oft werden Steckverbindungen von Robotern, zusammen mit Maschinenteilen oder anderen Maschinen hergestellt. Wenn beispielsweise bei großen Industrieanlagen ganze Maschinenmodule gewechselt werden, müssen beim Zusammenfügen der Maschinenbauteile die Steckverbinder mit sehr kleinen Toleranzen zueinander ausgerichtet sein.

Ist dies nicht der Fall kommt es im schlimmsten Fall zur Zerstörung des Steckverbinders, wenn die Isolierkörper nicht richtig ineinander gleiten und stattdessen aufeinander aufsetzen. Ein solcher Fehler kann in einer großen Anlage nur schwer abgefangen werden.

Umso relevanter wird dieses Problem dann, wenn es sich um modulare Steckverbindersysteme handelt. Da jedes einzelne Steckverbindermodul eine gewisse Toleranz und Spiel aufweist, addieren sich diese Toleranzen. Im schlimmsten Fall ist eine Kontaktierung mehrerer modularer Steckverbinder gar nicht ohne menschliches Eingreifen möglich.

Speziell treten derartige Fehlsteckungen auf, wenn die Toleranzen von rechteckigen oder quadratischen Kontaktträgern in zwei Raumdimensionen ausgereizt werden. Bei einem System zweier kontaktierbarer Kontaktträger welche in zwei Richtungen über eine Toleranz von jeweils 0,5 mm verfügen dürfen, ist bei maximaler Ausnutzung dieser Toleranz in beide Richtungen einen effektiven Versatz in diagonaler Richtung zwischen den beiden Richtungen von 0,71 mm $\left(Versatz=\sqrt{{0,5}^{2} \times {0,5}^{2}}\right)$ die Folge. Eine Fehlsteckung der Kontaktträger ist das Ergebnis.

### Aufgabenstellung

Die Aufgabe der Erfindung besteht darin, ein System aus einem Kontaktträger und einem korrespondierenden Kontaktträger vorzustellen, bei dem der Kontaktträger die Nachteile der aus dem Stand der Technik bekannten Kontaktträger und Steckverbinder eliminiert oder zumindest minimiert. Dabei soll der Kontaktträger mit dem korrespondierenden Kontaktträger eines zweiten Steckverbinders einfach ineinander zusammengeführt werden können. Das Risiko des gegenseitigen Aufsetzens der Kontaktträger aufeinander soll auch bei ungenauer Kontaktierung minimiert werden.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Bei dem Kontaktträger handelt es sich um einen im Wesentlichen rechteckigen oder quadratischen Grundkörper. Der Grundkörper ist in einen Haltebereich und einen Steckbereich unterteilt. Eine oder mehrere Kavitäten sich im Kontaktträger so vorgesehen, dass sie den Kontaktträger vollständig durchdringen und bereichsweise im Haltebereich sowie dem Steckbereich angeordnet sind.

Die Kavitäten sind zur Aufnahme von Kontaktelementen vorgesehen, wobei die Kontaktelemente im Haltebereich des Kontaktträgers befestigt und gehalten sind. Bei den Kontaktelementen kann es sich wahlweise um elektrische, pneumatische oder optische Kontaktelemente handeln. Vorzugsweise sind die Kontaktelemente so ausgebildet, dass sie mit dem im Haltebereich angeordneten Teil mit einem anzuschließenden Leiter verbindbar sind. Der angeschlossene Leiter kann im Haltebereich des Kontaktträgers die Kavität verlassen.

Bei der Verwendung von elektrischen Kontaktelementen ist zweckmäßig den Kontaktträger aus einem isolierenden Material herzustellen um eine elektrische Isolierung der Kontaktelemente zueinander sicherzustellen.

Der Haltebereich des Kontaktträgers verfügt an seiner Außenseite zweckmäßig über Mittel welche zur Befestigung des Kontaktträgers in einem Steckverbinder geeignet sind. Die Mittel können als Befestigungsflansch ausgebildet sein, um den Kontaktträger mit Schrauben oder ähnlichen Hilfsmitteln in einem Steckverbindergehäuse zu befestigen.

Eine weitere Ausführungsform wäre, im Bereich der modularen Steckverbinder am Kontaktträger Anformungen vorzusehen mittels welcher der Kontaktträger formschlüssig in z.B. einem Halterahmen aufgenommen werden kann.

Die Steckseite des Kontaktträgers weist zumindest vier Seitenflächen auf, welche sich vom Haltebereich weg erstrecken und von einer, die Steckseite abschließende Deckfläche abgeschlossen werden. In der Deckfläche sind Öffnungen der Kavitäten vorgesehen, welche sich durch den Kontaktträger erstrecken. Durch die Öffnungen sind der Zugang und die Kontaktierung der Kontaktelemente in den Kavitäten gewährleistet.

Zwischen den Seitenflächen und der Deckfläche bildet der Kontaktträger eine umlaufende Kante. Erfindungsgemäß ist die Kante mit einer als Einführschräge dienenden Fase versehen. Durch die Einführschräge wird die Aufgabe der Erfindung gelöst, die Stecksicherheit zu erhöhen und Fehlsteckungen durch aufeinander aufsetzende Kontaktträger zu verhindern.

In einer zweckmäßigen Ausführungsform weist die Einführschräge am Kontaktträger eine Dimensionierung quer zur Steckrichtung zwischen 0,2 mm und 2,5 mm auf. In einer an die Norm EN 175301-801:2006 angepassten Ausführungsform ist die Einführschräge zumindest 0,5 mm quer zur Steckrichtung breit. In einer bevorzugten Ausführung ist die Einführschräge zwischen 0,3 mm und 0,8 mm quer zur Steckrichtung breit.

Die Auslegung der Einführschräge im 45° Winkel hat sich als besonders zweckmäßig erwiesen. Aber auch sind Einführschrägen mit Winkeln zwischen 20° und 70° denkbar. Vorteilhaft sind Einführschrägen im Bereich zwischen 35° und 55°.

Der Kontaktträger ist erfindungsgemäß so ausgebildet, dass zwischen jeweils zwei aneinanderstoßenden Seitenflächen keine Kante, sondern ein Radius gebildet wird. In dieser Ausführung des Kontaktträges ist das Problem von Fehlsteckungen beim Zusammenführen mit einem weiteren Kontaktträger besonders groß.

Durch die abgerundeten Kanten zwischen den Seitenflächen bildet die die Einführschräge ausbildende Fase an der Deckfläche ebenfalls einen Radius. Bei einer einheitlich umlaufenden Fase von beispielsweise 0,5 mm ergibt sich bei maximalem Versatz vom Kontaktträger zu einem korrespondierenden Kontaktträger in x- und in y-Richtung um jeweils 0,5 mm ein effektiver Versatz in diagonaler Richtung (in Richtung der abgerundeten Kante zwischen den Seitenflächen) von 0,71 mm (*Versatz* = $\sqrt{{0,5}^{2} + {0,5}^{2} )} .$

Da die umlaufende Einführschräge jedoch nur 0,5 mm Versatz an jedem Punkt erlaubt, ist der Kontaktträger mit dem korrespondierenden Kontaktträger nicht steckbar. Um diesen Fehler zu eliminieren, verfügt der Kontaktträger erfindungsgemäß im Bereich der abgerundeten Kanten zwischen den Seitenflächen über eine stufenförmige Ausnehmung in der Deckfläche. So wird ein Aufsetzten des Kontaktträgers auf den korrespondierenden Kontaktträger verhindert.

Die stufenförmige Ausnehmung ist zweckmäßig in selber Dimension wie die Einführschräge am Kontaktträger ausgeführt. Dadurch wird sichergestellt, dass auch bei maximalem Versatz zweier Kontaktträger zueinander ein Aufsetzten im abgerundeten Eckbereich verhindert wird.

Derartiger Versatz von Steckverbindern ist auch in der Normung gefordert. Somit müssen Steckverbinder nach der EN 175301-801:2006 einen Versatz von 0,5 mm in Längs- und Querrichtung ausgleichen können. Dies ist wie bereits beschrieben mit einer Einführschräge von 0,5 mm nicht möglich. Um die Einführschrägen nicht unnötig groß gestalten zu müssen erfüllt ein Steckverbinder nach der Lehre der vorliegenden Erfindung die Anforderungen der EN 175301-801:2006.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Kontaktträgers;
- Fig. 2: einen Kontaktträger mit einem korrespondierenden Kontaktträger im Teilschnitt;
- Fig. 3: einen weiteren Kontaktträger mit einem korrespondierenden Kontaktträger im Teilschnitt; und
- Fig. 4: einen weiteren Kontaktträger mit einem korrespondierenden Kontaktträger im Teilschnitt.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt einen Kontaktträger 1 aus einer perspektivischen Ansicht. Der Kontaktträger 1 weist zwei Bereiche auf, wobei der hier unten dargestellte Bereich einen Haltebereich 3 bildet und der hier oben dargestellte Bereich ein Steckbereich 2 bildet.

Im Kontaktträger 1 ist eine Vielzahl von Kavitäten 4 eingebracht. Die Kavitäten 4 erstrecken sich dabei von einer den Steckbereich 2 abschließenden Deckfläche 6 durch den gesamten Steckbereich 2, sowie den gesamten Haltebereich 3. Auf der hier nicht sichtbaren, abschließenden Fläche des Haltebereichs 3 treten die Kavitäten 4 - ebenso wie aus dem Steckbereich 2 - aus dem Haltebereich 3 des Kontaktträgers 1 aus.

Die Kavitäten 4 sind zur Aufnahme von Kontaktelementen vorgesehen. Dabei werde Kontaktelemente im Haltebereich 3 in den Kavitäten 4 gehalten und ragen mit einem Steckende in den Steckbereich 2. Durch die Öffnungen der Kavitäten 4 im Haltebereich 3 können die Kontaktelemente mit einem anzuschließenden Kabel verbunden werden.

Neben der Aufnahme und Befestigung von Kontaktelementen ist der Haltebereich 3 ebenfalls zur Befestigung des Kontaktträgers 1 selber vorgesehen. Dazu sind am Kontaktträger 1 im Haltebereich 3 Mittel 5 vorgesehen, welche zur Aufnahme und Befestigung des Kontaktträgers 1 in einem Steckverbinder vorgesehen sind.

Die Mittel 5 können dabei verschiedene, aus dem Stand der Technik bekannte Ausgestaltungen annehmen. In dem gezeigten Ausführungsbeispiel sind am Kontaktträger 1 quaderförmige Anformungen als Mittel 5 vorgesehen. Die quaderförmigen Mittel 5 können in einem modularen Rahmen in entsprechende Ausnehmungen eingefügt werden. Dadurch wird der Kontaktträger 1 in dem modularen Rahmen gehalten.

Durch Einfügen mehrerer Kontaktträger 1 in einen solchen modularen Rahmen wird so ein modularer Steckverbinder zusammengestellt. Der fertig bestückte modulare Rahmen kann in einem Steckverbindergehäuse befestigt werden. Auch ist das Befestigen eines Kontaktträgers 1 direkt in einem Steckverbindergehäuse denkbar.

Der Steckbereich 2 des Kontaktträgers 1 ist zum Zusammenfügen mit dem Steckbereich eines korrespondierenden Kontaktträgers 20 vorgesehen. Durch Stecken des Steckbereichs 2 in den Steckbereich des korrespondierenden Kontaktträgers 20 werden die in den Kontaktträgern 1, 20 aufgenommenen Kontaktelemente miteinander verbunden und kontaktiert.

Zweckmäßig ist der Steckbereich des korrespondierenden Kontaktträgers 20 so ausgebildet, dass er den Steckbereich 2 des Kontaktträgers 1 im gesteckten Zustand umgibt. In den Steckbereich des korrespondierenden Kontaktträgers 20 ragende Kontaktelemente können so in die Kavitäten 4 des Kontaktträgers 1 ragen und die darin aufgenommen Kontaktelemente kontaktieren.

Der Steckbereich 2 des Kontaktträgers 1 weist in der dargestellten Ausführung vier Seitenflächen 7, sowie eine abschließende Deckfläche 6 auf. Die Seitenflächen 7 sind dabei jeweils durch eine Radius 10 miteinander verbunden.

Im Übergang zwischen den Seitenflächen 7 und der Deckfläche 6 ist am Kontaktträger 1 eine umlaufende Fase vorgesehen. Die umlaufende Fase dient als Einführschräge 8. Das Einfügen des Steckbereichs 2 des Kontaktträgers 1 in einen Steckbereich eines korrespondierenden Kontaktträgers 20 wird so vereinfacht. Je nach Größe der Einführschräge 8 können die Kontaktträger 1, 20 mit einer größeren Toleranz ineinandergefügt werden.

Erfindungsgemäß sind in den Eckbereichen des Steckbereichs 2 Aussparungen 9 in den Kontaktträger 1 eingebracht. Die Aussparungen 9 sind so dimensioniert, dass sie den durch den Radius 10 abgerundeten Eckbereich der Einführschräge 8 aussparen. Dadurch wird das erfindungsgemäße Problem verhindert, dass bei Ausnutzen der Einführschräge 8 in zwei Richtungen (x, y) ein Zusammenfügen der Kontaktträger 1, 20 verhindert wird. Das erfindungsgemäße Problem wird in der Figur 2 noch einmal genauer veranschaulicht.

Die Figur 2 zeigt einen Ausschnitt eines Kontaktträgers 1 sowie eines darüber angeordneten korrespondierenden Kontaktträgers 20. Dabei ist der korrespondierende Kontaktträger 20 im Teilschnitt abgebildet, um einen Blick auf das Innere der Kontaktierung der Kontaktträger 1, 20 zu ermöglichen.

Vom korrespondierenden Kontaktträger 20 ist lediglich ein Teil des Steckbereichs dargestellt. Der restliche Teil des korrespondierenden Kontaktträgers 20 wurde der Übersicht halber oberhalb des Steckbereichs nicht dargestellt. Im vorderen Bereich ist eine Seitenfläche 21 des korrespondierenden Kontaktträgers 20 aufgeschnitten. Dadurch ist ein Blick auf die Einführschräge 8 des unten dargestellten Kontaktträgers 1 möglich. Auch der Kontaktträger 1 ist nur im Ausschnitt dargestellt.

Auf Details wie die Kavitäten 4 wurde in dieser Ansicht verzichtet. Lediglich die für die Erläuterung relevanten Elemente sind dargestellt.

Linkerhand ist der Radius 10 zwischen den Seitenflächen 7 des Kontaktträgers 1 erkennbar, welcher am oberen, dem korrespondierenden Kontaktträger 20 zugewandten Ende, ebenfalls durch die Einführschräge 8 eine Fase bildet. Bedingt durch die Einführschräge 8 ist der Radius 10 an der Kante 11 zur Deckfläche 6 geringer.

Zweckmäßig sind die Steckbereiche der Kontaktträger 1, 20 so dimensioniert, dass der Steckbereich 2 des Kontaktträgers 1 formschlüssig in den Steckbereich des korrespondierenden Kontaktträgers 20 eingeführt werden kann. Dazu ist es vorteilhaft, den Radius 22 zwischen den Seitenflächen 21 des korrespondierenden Kontaktträgers 20 leicht größer zu wählen als den Radius 10 zwischen den Seitenflächen 7 des Kontaktträgers 1.

Die Figur 2 stellt einen Zustand dar, in welchem beim Zusammenführen der Kontaktträger 1, 20 die Einführschräge 8 sowohl in X-Richtung als auch in Y-Richtung vollständig ausgenutzt wird. Durch den Versatz des Kontaktträgers 1 zum koresponierendenen Kontaktträger 20 um die Breite der Einführschräge 8 in X- und Y-Richtung, ergibt sich ein in diagonaler, auf den Radius 22 gerichteter Versatz von $\sqrt{2 ∗ {\left(Breite der Einführschräge\right)}^{2}} .$ Dieser Versatz ist jedoch größer als die Breite der Einführschräge 8 im Bereich F des Radius 22. Daher setzt der korrespondierenden Kontaktträger 20 bei maximalem X- und Y-Versatz im Bereich F auf dem Kontaktträger 1 auf.

Bei einer maschinellen, nicht manuellen Kontaktierung der Kontaktträger 1, 20 würde so ein unvermeidlicher Schaden an den Kontaktträgern 1, 20 auftreten.

Die Figur 3 zeigt einen Ausschnitt eines Köntaktträgers 1 sowie eines darüber angeordneten korrespondierenden Kontaktträgers 20, aus identischer Sicht wie die Figur 2. In der Figur 3 ist der Kontaktträger 1 jedoch in einer weiteren Ausführungsform dargestellt, in welcher eine Aussparung 9 im Eckbereich des Kontaktträgers 1 in die Einführschräge 8 eingebracht ist.

Durch die Aussparung 9 im Eckbereich des Kontaktträgers 1 wird das erfindungsmäßige Problem, welches in der Figur 2 näher erläutert ist, gelöst. Eine Überschneidung des Radius 22 des korrespondierenden Kontaktträgers 20 mit dem kleineren Radius 11 an der Einführschräge 8 des Kontaktträgers 1 wird vermieden. Auch bei vollständiger Ausreizung der Einführschräge 8 in X-Richtung und in Y-Richtung ist kein Aufsetzen der korrespondierenden Kontaktträgers 20 auf den Kontaktträger 1 mehr möglich.

Vor allem im automatisierten Bereich, wenn Steckverbindungen maschinell von Robotern oder beim Tausch von großen Maschinenmodulen gesteckt werden, ist so kein manuelles Eingreifen zur Sicherstellung einer vollständigen Kontaktierung mehr nötig. Das Risiko von Fehlsteckungen im Fehlkontaktbereich F (Figur 2) wird deutlich minimiert.

Eine weitere nicht beanspruchte Ausführungsform ist in der Figur 4 dargestellt. Diese zeigt wiederum einen Ausschnitt eines Kontaktträgers 1 sowie eines darüber angeordneten korrespondierenden Kontaktträgers 20 wie in Figur 2, aus identischer Sicht. In der Figur 4 ist der Kontaktträger 1 jedoch nicht mit einer Aussparung 9 im Eckbereich des Kontaktträgers 1 versehen. Die Funktion der Aussparung 9 ist in dieser Ausführungsform durch eine Vergrößerung des Radius 11 realisiert. Durch einen größeren Radius zwischen der Einführschräge 8 und der Deckfläche 6 im Bereich der Radien 10, passt sich die Kante mit dem Radius 11 dem Radius 22 des korrespondierenden Kontaktträgers 20 an.

Durch die Radiusvergrößerung wird der selber Effekt erzielt wie durch das Einbringen einer Aussparung 9. Der korrespondierende Kontaktträger 20 setzt auch bei vollständiger Ausreizung der Einführschräge 8 in X-Richtung und in Y-Richtung nicht mehr auf dem Kontaktträger 1 auf.

Die Figuren 5 und 6 zeigen zwei weitere, spezielle nicht beanspruchte Ausführungsformen. Die Ausführungsformen sind in gleicher Ansicht wie die Ausführungsformen der Figuren 2, 3 und 4 dargestellt.

In der Ausführungsform der Figur 5 ist die Einführschräge 8 wie bereits aus den Figuren 1 bis 4 bekannt, am Kontaktträger 1 angeformt. Hingegen ist die Aussparung 9 am korrespondierenden Kontaktträger 20 vorgesehen.

Dabei ist die Aussparung 9 dem Kontaktträger 1 zugewandt im Eckbereich zwischen den Seitenflächen 21 angeordnet. Dadurch wird der gleiche erfindungsgemäße Effekt wie in der zuerst gezeigten Ausführungsform (Figur 1 und Figur 3) bezweckt.

Ebenso bezweckt die in der Figur 6 gezeigte Ausführungsform den gleichen Effekt. Hier ist die Einführschräge 8 am korrespondierenden Kontaktträger 20 angeformt. Die Aussparung 9 ist wie im Ausführungsbeispiel der Figur 3 am Kontaktträger 1 angeformt.

### Bezugszeichenliste

- 1.: Kontaktträger
- 2.: Steckbereich
- 3.: Haltebereich
- 4.: Kavität
- 5.: Mittel zur Befestigung
- 6.: Deckfläche
- 7.: Seitenfläche
- 8.: Einführschräge
- 9.: Aussparung
- 10.: Radius
- 11.: innerer Radius
- 13.: Aussparung
- 20.: korrespondierender Kontaktträger
- 21.: Seitenfläche
- 22.: Radius
- X: X-Richtung
- Y: Y-Richtung
- F: Fehlkontaktbereich

## Patentansprüche

1. System aus einem Kontaktträger (1) und einem korrespondierenden Kontaktträger (20), wobei sowohl der Kontaktträger (1) als auch der korrespondierende Kontaktträger (20) jeweils aus einem isolierenden Material gebildet ist, eine im Wesentlichen rechteckige Form aufweist und zumindest eine Kavität (4) zur Aufnahme eines Kontaktelements ausbildet,
wobei sowohl der Kontaktträger (1) als auch der korresondierende Kontaktträger (20) jeweils einen Steckbereich (2) und einen Haltebereich (3) aufweist,
wobei die zumindest eine Kavität (4) sich zumindest durch den Haltebereich (3) entlang der Steckrichtung des jeweiligen Kontaktträgers (1, 20) erstreckt,
wobei sowohl der Kontaktträger (1) als auch der korresondierende Kontaktträger (20) am Haltebereich (3) über Mittel (5) zu seiner eigenen Befestigung verfügt, und
wobei der jeweilige Steckbereich (2) sowohl des Kontaktträgers (1) als auch der korrespondierenden Kontaktträgers (20) zumindest vier, sich vom Haltebereich (3) weg erstreckende Seitenflächen (7, 21) umfasst,
wobei der Steckbereich (2) des Kontaktträgers (1) formschlüssig in den Steckbereich des korrespondierenden Kontaktträgers (20) einfügbar ist,
wobei der Kontaktträger (1) eine den Steckbereich (3) abschließende Deckfläche (6) umfasst, welche das Steckgesicht des Kontaktträgers (1) bildet,
wobei im Bereich zwischen den Seitenflächen (7) und der Deckfläche (6) des Steckbereichs (2) eine umlaufende Kante ausgebildet ist, wobei die Kante als Einführschräge (8) ausgebildet ist, wobei der Steckbereich (2) zwischen zwei aneinanderstoßenden Seitenflächen (7) jeweils mit einem Radius (10) versehen ist, und wobei die Einführschräge (8) im Bereich der durch den Radien (10) abgerundeten Eckbereiche des Steckbereichs (2) Aussparungen (9) aufweist.

2. System nach Anspruch 1, **dadurch gekennzeichnet, dass** die Einführschräge (8) einen Winkel zwischen 20° und 70° zur Deckfläche (6) aufweist.

3. System nach einem der vorstehenden Ansprüche, **dadurch gekennzeichnet, dass**
die Einführschräge (8) eine Größe von mindestens 0,2 mm bis maximal 2,5 mm quer zur Steckrichtung aufweist.

4. System nach einem der vorstehenden Ansprüche, **dadurch gekennzeichnet, dass**
die Aussparungen (9) der Einführschräge (8) im Bereich der Radien (10, 22) so dimensioniert sind, dass das Niveau der Deckfläche (6) um zumindest die Höhe der Einführschräge (8) entgegen der Steckrichtung des Kontaktträgers (1, 20) reduziert ist.

5. System nach einem der vorstehenden Ansprüche, **dadurch gekennzeichnet, dass**
die Aussparungen (9) der Einführschräge (8) im Bereich der Radien (10, 22) so dimensioniert sind, dass sich die Aussparungen (9) von den Seitenflächen (7, 21) um zumindest die Breite der Einführschräge (8) in den Steckbereich (2) quer zur Steckrichtung erstrecken.

6. System nach einem der vorstehenden Ansprüche, **dadurch gekennzeichnet, dass**
die Einführschräge (8) in Bereichen in welchen eine Kavität (4) sich einer der Seitenflächen (7, 21) annähert eine Aussparung (13) aufweist.

## Claims

1. System comprising a contact carrier (1) and a corresponding contact carrier (20), wherein both the contact carrier (1) and the corresponding contact carrier (20) are each formed from an insulating material, have a substantially rectangular shape and form at least one cavity (4) to hold a contact element,
wherein both the contact carrier (1) and the corresponding contact carrier (20) each have a plug-in region (2) and a holding region (3), wherein the at least one cavity (4) extends at least through the holding region (3) along the plug-in direction of the respective contact carrier (1, 20),
wherein both the contact carrier (1) and the corresponding contact carrier (20) have means (5) for their own fixing in the holding region (3), and
wherein the respective plug-in region (2) both of the contact carrier (1) and of the corresponding contact carrier (20) comprises at least four side surfaces (7, 21) extending away from the holding region (3),
wherein the plug-in region (2) of the contact carrier (1) can be inserted in a form-fitting manner into the plug-in region of the corresponding contact carrier (20),
wherein the contact carrier (1) has a top surface (6) which terminates the plug-in region (3) and which forms the plug-in face of the contact carrier (1),
wherein a circumferential edge is formed in the region between the side surfaces (7) and the top surface (6) of the plug-in region (2), wherein the edge is formed as an insertion bevel (8),
wherein the plug-in region (2) between two abutting side surfaces (7) is respectively provided with a radius (10),
and wherein the insertion bevel (8) has recesses (9) in the region of the corner regions of the plug-in region (2) which are rounded off by the radii (10).

2. System according to Claim 1, **characterized in that** the insertion bevel (8) has an angle between 20° and 70° relative to the top surface (6).

3. System according to one of the preceding claims, **characterized in that**
the insertion bevel (8) has a size of at least 0.2 mm to at most 2.5 mm transversely relative to the plug-in direction.

4. System according to one of the preceding claims, **characterized in that**
the recesses (9) of the insertion bevel (8) in the region of the radii (10, 22) are dimensioned such that the level of the top surface (6) is reduced by at least the height of the insertion bevel (8) counter to the plug-in direction of the contact carrier (1, 20).

5. System according to one of the preceding claims, **characterized in that**
the recesses (9) of the insertion bevel (8) in the region of the radii (10, 22) are dimensioned such that the recesses (9) extend from the side surfaces (7, 21) by at least the width of the insertion bevel (8) into the plug-in region (2), transversely relative to the plug-in direction.

6. System according to one of the preceding claims, **characterized in that**
the insertion bevel (8) has a recess (13) in regions in which a cavity (4) comes close to one of the side surfaces (7, 21).

## Revendications

1. Système constitué d'un porte-contact (1) et d'un porte-contact correspondant (20), dans lequel le porte-contact (1) et le porte-contact correspondant (20) sont respectivement formés d'un matériau isolant, présentent une forme sensiblement rectangulaire et forment au moins une cavité (4) destinée à recevoir un élément de contact, dans lequel le porte-contact (1) le porte-contact correspondant (20) présentent tous deux respectivement une zone d'enfichage (2) et une zone de maintien (3),
dans lequel ladite au moins une cavité (4) s'étend au moins à travers la zone de maintien (3) dans la direction d'enfichage du porte-contact (1, 20) respectif,
dans lequel le porte-contact (1) et le porte-contact correspondant (20) disposent tous deux de moyens (5) destinés à leur propre fixation sur la zone de maintien (3), et
dans lequel les zones d'enfichage (2) respectives du porte-contact (1) et du porte-contact correspondant (20) comprennent toutes deux au moins quatre surfaces latérales (7, 21) s'écartant de la zone de maintien (3), dans lequel la zone d'enfichage (2) du porte-contact (1) peut être insérée par complémentarité de forme dans la zone d'enfichage du porte-contact correspondant (20), dans lequel le porte-contact (1) comprend une surface de recouvrement (6) fermant la zone d'enfichage (3) et qui forme la face d'enfichage du porte-contact (1),
dans lequel un bord circonférentiel est réalisé dans la région située entre les surfaces latérales (7) et la surface de recouvrement (6) de la zone d'enfichage (2), dans lequel ledit bord est réalisé sous la forme d'un chanfrein d'introduction (8),
dans lequel la zone d'enfichage (2) est pourvue d'un rayon (10) respectif entre deux surfaces latérales (7) contiguës,
et dans lequel le chanfrein d'introduction (8) présente des évidements (9) dans la région des zones d'angle, arrondies par les rayons (10), de la zone d'enfichage (2) .

2. Système selon la revendication 1, **caractérisé en ce que** le chanfrein d'introduction (8) présente un angle compris entre 20° et 70° par rapport à la surface de recouvrement (6).

3. Système selon l'une des revendications précédentes, **caractérisé en ce que** le chanfrein d'introduction (8) présente une taille d'au moins 0,2 mm à un maximum de 2,5 mm transversalement à la direction d'enfichage.

4. Système selon l'une des revendications précédentes, **caractérisé en ce que**
les évidements (9) du chanfrein d'introduction (8) dans la région des rayons (10, 22) sont dimensionnés de manière à ce que le niveau de la surface de recouvrement (6) soit réduit d'au moins la hauteur du chanfrein d'introduction (8) par rapport à la direction d'enfichage du porte-contact (1, 20).

5. Système selon l'une des revendications précédentes, **caractérisé en ce que**
les évidements (9) du chanfrein d'introduction (8) dans la région des rayons (10, 22) sont dimensionnés de manière à ce que les évidements (9) s'étendent depuis les faces latérales (7, 21) sur au moins la largeur du chanfrein d'introduction (8), dans la zone d'enfichage (2) transversalement à la direction d'enfichage.

6. Système selon l'une des revendications précédentes, **caractérisé en ce que** le chanfrein d'introduction (8) présente un évidement (13) dans des zones dans lesquelles une cavité (4) s'approche de l'une des surfaces latérales (7, 21).
